# EUROPÄISCHE PATENTSCHRIFT

(11) **EP 0 768 413 B1**
(45) Veröffentlichungstag und Bekanntmachung des Hinweises auf die Patenterteilung: **12.04.2000**
(21) Anmeldenummer: 96115601.5
(22) Anmeldetag: 28.09.1996
(51) Int. Cl.: D04B 15/48

(54) **Fadenliefervorrichtung für Textilmaschinen**
Thread furnishing device for textile machines
Dispositif d'alimentation en fil pour machines textiles

(30) Priorität: 13.10.1995 DE 19538135
(43) Veröffentlichungstag der Anmeldung: 16.04.1997
(73) Patentinhaber: Terrot Strickmaschinen GmbH, 70372 Stuttgart (DE)
(72) Erfinder:
(74) Vertreter: Maser, Jochen, Dipl.-Ing.

(56) Entgegenhaltungen:
- EP-A- 0 498 464
- DE-A- 3 501 944
- DE-C- 910 712
- US-A- 3 827 645

## Beschreibung

Die Erfindung betrifft eine Fadenliefervorrichtung für Textilmaschinen gemäß dem Oberbegriff des Patentanspruchs 1.

Fadenliefervorrichtungen mit den eingangs genannten Merkmalen einer Fadenspeichertrommel sind beispielsweise durch die DE-PS 35 01 944 bekannt. Bei dieser Fadenspeichertrommel wird der zu verarbeitende Faden tangential von einem kegelstumpfförmigen Fadenanlaufbereich mit mehrfachen Umschlingungen aufgenommen und dann von einem mit geringer Konizität sich an den Fadenanlaufbereich an- schließenden Fadenspeicherbereich übernommen. Durch diese Formgebung und mehrfachen Fadenwindungen wird erreicht, daß der Faden einerseits schlupffrei mit der Umfangsgeschwindigkeit der Fadenspeichertrommel zur Fadenverarbeitungsstelle der Textilmaschine geführt werden kann, und andererseits kann erreicht werden, daß die aufgelegten Fadenlagen parallel ohne Überspulung aneinanderliegen und durch die Konizität des Fadenspeichers eine Längsverschiebung mehrerer Fadenwindungen in Achsrichtung nach unten ermöglichen.

Bei einer derartigen Fadenspeichertrommel besteht die Gefahr, daß bei einem Abfall der Fadenspannung die auf dem Trommelmantel angesammelten Windungen des Fadens frei werden und über einen wulstfreien, unteren Trommelrand nach unten abfallen können. Ebenso kann dies beim Stillsetzen der Textilmaschine auf Grund einer Störung gegeben sein, da der Faden über die wulstfreie Unterkante das Fadenspeicherbereichs abfallen kann.

Auf Textilmaschinen werden Fäden verarbeitet, die auf Grund unterschiedlicher Herstellungsmaterialien, wie beispielsweise Baumwolle, Wolle, synthetisches Fasermaterial oder unterschiedlicher Verarbeitung und Ausrüstung, beispielsweise glatte Fäden, gezwirnte Fäden, gekräuselte Fäden oder Garne oder auch unterschiedliche Muster, sehr unterschiedliche Eigenschaften aufweisen können, die sich an der Fadenliefervorrichtung bemerkbar machen. Beispielsweise bei einem gemusterten Gestricke werden an einzelnen Nadeln entweder eine normale Masche gebildet und dabei die größte Menge an Fadenverbrauch benötigt oder die Nadeln werden nur in Fanghöhe positioniert, so daß die alte auf der Nadel befindliche Masche auf der geöffneten Nadel zu ihr liegen bleibt und der neue Faden vom Nadelhaken eingefangen und beim Abziehen mit der alten Masche als Henkel im Nadelhaken vereinigt wird. Der dafür erforderliche Fadenverbrauch beträgt etwa nur 60 % gemessen an einer Masche, die einen Fadenverbrauch von 100 % aufweist. Des weiteren kann eine Mustermöglichkeit für ein Gestrikke vorgesehen sein, bei der der zugeführte Faden als Flottung zwischen zwei beliebig positionierten Maschen vorliegt, damit dieser über Fadenverkreuzungen verbunden sein kann. Der dabei erforderliche Fadenverbrauch beträgt nur etwa 20 % gemessen an einer Masche mit einem Fadenverbrauch von 100 %. Dadurch unterliegt der Fadenverbrauch einer ständigen Mengenänderung, wodurch jedoch gleichzeitig eine Aufrechterhaltung einer niederen Fadenspannung erforderlich ist.

Um zu erreichen, daß bei der Verarbeitung des Fadens zu Maschen, Henkel oder Flottungen eine geringe und gleichmäßige Fadenspannung auftritt und ein Abfallen des Fadens von der Fadenspeichertrommel vermieden wird, ist beispielsweise eine Fadenzufuhrvorrichtung bekannt, die aus einer horizontal angeordneten, zylindrischen Rolle besteht, die von einem Elektromotor in hohen Drehzahlen gehalten wird. Der tangential zugeführte Faden umschlingt die zylindrische Rolle mit einer Windung und wird wiederum tangential abgeführt. Der unregelmäßige Fadenverbrauch bewirkt eine unregelmäßige Fadenspannung zwischen dieser Rolle und der Verarbeitungsstelle. Dadurch werden im gleichen Verhältnis unterschiedliche Verhältnisse in der Reibung des Fadens mit der Umfangsgeschwindigkeit der angetriebenen Rolle verursacht. Dadurch kann der Fall eintreten, daß bei einer Erschlaffung der Fadenspannung der Faden auf der angetriebenen Rolle aufgespult wird und bei anschließender Erhöhung der Fadenspannung ein Fadenabriß eintritt.

Der gleiche Vorgang kann auftreten, wenn die Strickmaschine abgeschalten oder abgebremst wird. Die Maschine kommt dadurch schnell zum Stillstand, wohingegen die Motoren für den Antrieb der zylindrischen Rolle nur abgeschalten und nicht abgebremst werden und nachlaufen. In dieser Zeitspanne vom Stillstand der Strickmaschine bis zum Stillstand der ausgelaufenen zylindrischen Rollen kann der Faden aufgespult und abgerissen werden.

Des weiteren ist aus dem Stand der Technik eine Fadenliefervorrichtung bekannt, die aus einer vertikalen Spindel besteht und eine Konizität von etwa 5° aufweist. Eine derartige Fadenspeichertrommel wird von einem mit dem Hauptantriebsrad in Verbindung stehenden Treibriemen angetrieben. Um ein Herabfallen des die Fadenspeichertrommel umschlingenden Fadens bei unterschiedlichen Fadenspannungen zu vermeiden, ist parallel zu der Fadenspeichertrommel beabstandet ein Fadenführungselement mit mehreren S-förmigen Windungen vorgesehen. Nach jeder Umwindung der Fadenspeichertrommel wird der Faden über das Fadenführungselement geführt, so daß ein Abfallen des Fadens bei Fadenspannungsänderungen vermieden werden soll.

Diese Anordnung weist jedoch den Nachteil auf, daß in den S-förmigen Vertiefungen des Fadenführungselementes eine unerwünschte Reibung erzeugt wird und einen erhöhten Faserflug zur Folge hat. Des weiteren ist die Inbetriebnahme einer derartigen Fadenliefervorrichtung sehr zeitaufwendig, da jede Umschlingung einzeln in die S-förmige Vertiefung des Führungselementes eingelegt werden muß. Des weiteren ist nachteilig, daß die Umfangsgeschwindigkeit der Spindel größer als die Geschwindigkeit des Fadens ist. Bei zunehmender Fadenspannung nehmen die Friktionen des Fadens auf dem Spindelumfang zu und führen zu Mehrlieferung. Beim Abfallen der Fadenspannung hängt der Faden nach unten durch und läuft Gefahr, daß er durch seine Erschlaffung aufgespult und abgerissen werden kann. Diese Störung kann an jeder Umwindung gegeben sein.

Der vorliegenden Erfindung liegt deshalb die Aufgabe zugrunde, eine Fadenliefervorrichtung so auszubilden, daß bei allen zur Verarbeitung gelangenden Fäden auf der Fadenspeichertrommel, insbesondere bei unterschiedlichem Verbrauch der Fadenmenge bei gemusterten Gestricke, ein geordneter Ablauf der Fadenwindungen, ohne von der Fadenspeichertrommel herabzufallen, gewährleistet ist.

Diese Aufgabe wird erfindungsgemäß durch die kennzeichnenden Merkmale des Anspruchs 1 gelöst.

Durch die erfindungsgemäße Anordnung des Fadenabzug-Leitelementes zum im wesentlichen zylindrischen Fadenspeicherbereich kann erreicht werden, daß eine Fadenliefervorrichtung geschaffen ist, bei der das zugeführte Garn oder der Faden in unterschiedlichen Verbrauchsmengen zur Verarbeitung zugeführt werden kann, ohne daß zumindest eine auf der Fadenspeichertrommel angeordnete Umschlingung des Fadens von dem Fadenspeicherbereich abfallen kann. Des weiteren kann durch diese Anordnung ein Ausgleich für die unterschiedlichen Fadenspannungen gewährleistet sein.

Des weiteren weist die Erfindung den Vorteil auf, daß beispielsweise bei einem Abschalten der Strickmaschine auf Grund einer Störung, bei der die mit einem Hauptantriebsrad antriebsverbundene Fadenspeichertrommel ebenfalls sofort stillgesetzt wird und ein Abfall der mindestens einen Umschlingung des Fadens unterhalb des unteren Trommelrandes des im wesentlichen zylindrischen Fadenspeicherbereichs verhindert werden kann. Beim nachfolgenden Anlaufen der Maschine kann dann gemäß dem Seilzugprinzip der Faden auf der Fadenspeichertrommel aufgezogen und die Fadenspannung aufgebaut werden. Somit sind keine zusätzlichen Handgriffe erforderlich, um derartige Fadenliefervorrichtungen, von denen bis zu etwa 200 Stück an einer Textilmaschine angeordnet sein können, in Betriebsbereitschaft überzuführen.

Des weiteren kann durch die erfindungsgemäße Ausgestaltung ermöglicht sein, daß gemusterte Gestricke hergestellt werden können, bei denen der Fadenverbrauch gegenüber einer herkömmlichen Maschenbildung geringer sein kann. So kann beispielsweise ein Henkel oder eine Flottung gebildet werden, bei denen der Fadenverbrauch nur 60 bzw. 20 % gemessen an einer Masche mit 100 %, verarbeitet werden, ohne daß Störungen durch Abfallen der wenigstens einen Umschlingung auftreten können.

Weitere vorteilhafte Ausführungsformen und Weiterbildungen der Erfindung sind in den weiteren Ansprüchen angegeben.

In der Zeichnung ist ein bevorzugtes Ausführungsbeispiel dargestellt. Es zeigt:
- Fig. 1: eine schematische Seitenansicht der erfindungsgemäßen Fadenliefervorrichtung.

In Fig. 1 ist eine auf die erfindungswesentlichen Teile beschränkte Fadenliefervorrichtung 11 dargestellt, die an einem Maschinenring 12 einer Textilmaschine lösbar befestigt ist. Die Fadenliefervorrichtung 11 weist eine Fadenspeichertrommel 13 auf, die über ein an einem Ende einer Welle 14 angeordnetes Antriebszahnrad 16 mit einem Hauptantriebsrad 17 über einen Zahnriemen 18 antriebsverbunden ist. Der Durchmesser des Hauptantriebsrades 17 ist stufenlos verstellbar, so daß die Drehzahl der Fadenspeichertrommel 13 an die zu verarbeitende Faden- oder Garnsorte angepaßt werden kann.

Ein Faden 21 wird von einer nicht dargestellten Spule abgezogen und durchläuft eine Fadenleitöse 22 und wird dann durch ein Knotenprüfelement (nicht dargestellt) hindurchgeführt, um zu vermeiden, daß Knoten durchlaufen und verarbeitet werden. Anschließend wird der Faden 21 einer Fadenbremsvorrichtung 23 zugeführt und nach dessen Bremsung über ein Fadenzufuhr-Leitelement 24 der Fadenspeichertrommel 13 zugeführt. Der Faden 21 läuft tangential auf einen im wesentlichen schwach kegelstumpfförmig ausgebildeten Fadenanlaufbereich 26 auf. Dies ist durch den Punkt 27 dargestellt. Anschließend wird der Faden 21 bevorzugt nach einer vollen Umschlingung der Fadenspeichertrommel 13 von einem Fadenabzugs-Leitelement 28 tangential abgehoben. Der ablaufende Faden 21 wird über eine Fadenspannung-Überwachungsvorrichtung 31 einer Nadel 32 zum Kulieren zugeführt. Es kann ebenso vorgesehen sein, daß mehrere Umschlingungen im Fadenanlaufbereich 26 und/oder im Fadenspeicherbereich 29 vorgesehen sind.

Der auf der Fadenspeichertrommel auflaufende Faden 21 durchläuft den Fadenanlaufbereich 26 und weist in diesem eine fördernde Wirkung auf. Durch die Drehung der Fadenspeichertrommel 13 wird erreicht, daß der Faden 21 schlupffrei auf dieser anliegt und durch die Reibung entsprechend dem Verbrauch von der Spule abgezogen wird. Diese Wirkung ist zwischen den Punkten 27 und 33 gegeben. Der Punkt 33 stellt einen Übergang von dem Fadenanlaufbereich 26 zu einem im wesentlichen zylindrischen, sich daran anschließenden Fadenspeicherbereich 29 dar. Im Punkt 33 tritt der Faden 21 in den im wesentlichen zylindrischen Fadenspeicherbereich 29 ein und wird im Punkt 34 tangential von dem im wesentlichen zylindrischen Fadenspeicherbereich 29 abgehoben. Die teilweise Umschlingung des Fadenspeicherbereichs 29 hat eine speichernde Wirkung im Gegensatz zu dem Fadenanlaufbereich 26. Die in Fig. 1 dargestellte Steigung vor und nach den Punkten 33 ist idealerweise geradlinig dargestellt, wobei es sich versteht, daß die Steigung im Fadenspeicherbereich 29 geringer als im Fadenanlaufbereich 26 ist.

Das Fadenabzugs-Leitelement 28 ist im Abstand zu einer Unterkante 36 des im wesentlichen zylindrischen Fadenspeicherbereichs 29 angeordnet, der zumindest der Strecke zwischen den Punkten 33 und 34 entspricht. Es kann ebenso auch vorgesehen sein, daß der Abstand zwischen der Unterkante 36 zu dem Fadenabzugs-Leitelement 28 der Umschlingung des Fadens 21 zwischen den Punkten 33 und 34 entspricht. Dabei ist nicht zwingend erforderlich, daß es sich hierbei nur um eine halbe Umschlingung handelt. Es kann auch eine Mehrfachumschlingung vorgesehen sein.

Das Fadenabzugs-Leitelement 28 ist des weiteren vorteilhafterweise nahe an dem Trommelmantel 37 des Fadenspeicherbereichs 29 angeordnet, so daß bei Abschlaffung der Fadenspannung ein Durchhängen des Fadens 21 zwischen dem Punkt 34 und dem Fadenabzugs-Leitelement 28 gering gehalten werden kann. Des weiteren kann dadurch erzielt werden, daß die Gefahr des Herabfallens des Fadens 21 von dem Fadenspeicherbereich 29 bei Abschlaffung der Fadenspannung vermieden werden kann. Dieser Vorteil kann auch dadurch erreicht werden, daß der im wesentlichen zylindrische Fadenspannungsbereich 29 gegenüber dem Fadenanlaufbereich 26 in Achslängsrichtung gesehen groß ausgebildet ist. Dies kann beispielsweise durch die anderthalbfache Länge entlang der einer gemeinsamen Längsachse 39 gegeben sein. Ferner kann vorgesehen sein, daß der Fadenspeicherbereich 29 noch länger ausgebildet ist. Bei der erfindungsgemäßen Ausgestaltung ist vorteilhafterweise vorgesehen, daß diese als Hohlkörper ausgebildet ist, um beim Antrieb über das Hauptantriebsrad 17 geringe Trägheitsmomente überwinden zu können.

Die Fadenspannungs-Überwachungsvorrichtung 31 weist das Fadenabzugs-Leitelement 28 und ein Fadenleitelement 41 auf, zwischen denen der Faden 21 eine Geradführung 42 aufweist. Zwischen dem Fadenabzugs-Leitelement 28 und dem Fadenleitelement 41 greift ein Fühlerelement 43, das als Kraftspeicher ausgebildet ist, an dem Faden 21 im Bereich der Geradführung 42 an. Das Fühlerelement 43 ist über eine Drehachse 44 schwenkbar gelagert, um bei nachlassender Fadenspannung den Faden 21 auszulenken und die Abschlaffung der Fadenspannung auszugleichen. Das Fühlerelement 43 weist dazu einen Hebelarm 52 mit einem abgeknickten Ende 46 auf, das an dem Faden 21 anliegt. An einem gegenüberliegenden Ende 47 eines Hebelarms 53 ist eine Ausgleichsmasse 48 vorgesehen, die das Fühlerelement 43 bei nachlassender Fadenspannung in Pfeilrichtung 49 auslenkt und den Faden 21 unter Spannung hält. Es kann ebenso vorgesehen sein, daß der Faden 21 entgegen dem Ausführungsbeispiel nach unten ausgelenkt wird, wodurch das Fühlerelement 43, bzw. der Kraftspeicher, entsprechend ausgebildet sein kann.

Alternativ kann ebenso vorgesehen sein, daß an Stelle der Ausgleichsmasse 48 ein Federelement oder dergleichen vorgesehen sein kann. Die Ausgleichsmasse 48 ist entlang dem Hebelarm 53 verschiebbar angeordnet, so daß die Fadenspannungs-Überwachungsvorrichtung 31 an das zu verarbeitende Garn oder den Faden hinsichtlich der erforderlichen Fadenspannung anpaßbar ist.

Sobald die Auslenkung des Fühlerelementes 43 ein gewisses Maß überschreitet, kann ein Grenzschalter (nicht dargestellt) betätigbar sein, der die Textilmaschine stillsetzt und eine Störung anzeigt. Dies kann beispielsweise durch ein akustisches oder optisches Signal erfolgen. Ebenso wird der Grenzschalter betätigt, wenn ein Fadenbruch vorliegt. Hierbei wird das Fühlerelement 43 ebenfalls in Pfeilrichtung 49 ausgelenkt und der Grenzschalter betätigt.

Durch das hohe Übersetzungsverhältnis zwischen dem mit der Textilmaschine in Synchronisation stehenden Hauptantriebsrades 17 und dem Antriebszahnrad 16 der Fadenspeichertrommel 13 wird dieser eine Umfangsgeschwindigkeit aufgezwungen, die höher ist als die Zulaufgeschwindigkeit des Fadens 21 zur Nadel 32. Mit Hilfe der stufenlos einstellbaren Fadenbremsvorrichtung 23 kann die Friktion des Fadens 21 auf der Fadenspeichertrommel 13 geregelt und dem Fadenverbrauch, sowie der Fadenspannung entsprechend den Strickbedingungen angepaßt werden. Die Umschlingung des Fadens 21 erfährt im Fadenanlaufbereich 26 durch die flach kegelförmige Ausbildung eine fördernde Wirkung, weil bei zunehmender Fadenspannung gemäß dem Seilzugprinzip die Friktion zunimmt und der Faden 21 dem größeren Durchmesser des Fadenanlaufbereiches 26 zustrebt. Beim Nachlassen der Fadenspannung hingegen vermindert sich die Friktion und auch die Fördermenge, so daß die Fadenmenge dem Fadenbedarf anpaßt wird, sobald der Faden 21 den Fadenanlaufbereich 26 verläßt und auf den Fadenspeicherbereich 29 übergeht. Somit ist in diesem Bereich keine Fadenüberlieferung zu erwarten. Der Fadenspeicherbereich 29, der auch die Funktion eines Ausgleichszylinders aufweist, hat in seiner gleichhohen Drehzahl wie der Fadenanlaufbereich 26 nur noch die Funktion, geringfügig am Fadenanlaufbereich 26 entstandene Spannungen zu mindern. Dies ist deshalb möglich, weil der Fadenspeicherbereich 29 mit seiner hohen Drehzahl dem Faden 21 eine lange, gleichbleibende Friktionsfläche bietet.

Für das Verarbeiten von Baumwolle, Wolle, Mischgarne und synthetischen Fäden können das Hauptantriebsrad 17 und die Fadenbremsvorrichtung 23 so justiert werden, daß die Fadenspeichertrommel 13 auch für gemusterte Gestricke ungleichmäßige Faden mengen fördert und Unterbrechungen von Fadenzuführungen überbrückt. Die Oberfläche der Fadenspeichertrommel 13 ist vorteilhafterweise poliert ausgebildet. Es kann ebenso vorgesehen sein, daß diese verchromt oder eloxiert oder in anderer Weise oberflächenveredelt ist.

Die getrennte Justierbarkeit des Hauptantriebsrades 17 und der Fadenbremsvorrichtung 23 ermöglichen die Anpassung an die unterschiedlichsten Garnarten und damit einen universellen Einsatz zur Erreichung einer niedrigen Fadenspannung beim Kulieren.

Zusätzlich zum nahen Anordnen des Fadenabzugs-Leitelementes 28 zu dem Trommelmantel 37 des Fadenspeicherbereiches 29 und der Beabstandung zu der Unterkante 36 des im wesentlichen zylindrischen Fadenspeicherbereiches 29 kann die Fadenspannungs-Überwachungsvorrichtung 31 wesentlich dazu beitragen, daß bei einer Fadenerschlaffung die Umschlingung 38 nicht von dem Fadenspeicherbereich 29 herunterfällt. Zu diesem Zeitpunkt spricht das Fühlerelement 43 an und schafft zunächst einen Ausgleich durch die Auslenkung des zwischen dem Fadenabzugs-Leitelement 28 und dem Fadenleitelement 41 geführten Fadens 21. Bei weiterer Abschlaffung wird das Fühlerelement 43 derart ausgelenkt, daß es den Grenzschalter betätigt und die Textilmaschine abschaltet. Durch das gleichzeitige Stillsetzen der Fadenspeichertrommel 13 wird das Nachlaufen des Fadens 21 vermieden, so daß eine Fadenüberlieferung nicht auftritt. Somit kann durch die Wirkung der Fadenbremsvorrichtung 23 und dem mit der Textilmaschine erfolgten Stillsetzen der Fadenspeichertrommel 13 gewährleistet sein, daß die zumindest eine Umschlingung 38 nicht von dem Fadenspeicherbereich 29 herunterfällt. Gleichzeitig kann bei einer derartigen vorteilhaften Ausgestaltung eine wulstfreie Unterkante 36 des Fadenspeicherbereichs 29 vorgesehen sein, der wie aus dem Stand der Technik bekannt ist, oftmals zu einem Fadenabriß bei dem Auflaufen mererer Umschlingungen 38 führt.

Des weiteren kann alternativ vorgesehen sein, daß mehrere Umschlingungen 38 auf der Fadenspeichertrommel 13 vorgesehen sind. Darüber hinaus kann der Fadenspeicherbereich zylindrisch oder leicht kegelförmig ausgebildet sein, wobei vorzugsweise eine Konizität von weniger als 5° vorgesehen sein kann.

## Patentansprüche

1. Fadenliefervorrichtung für Textilmaschinen mit einer um eine mindestens annähernd vertikalen Achse (39) drehbar gelagerten, antreibbaren Fadenspeichertrommel (13), die in ihrem oberen Teil einen flach kegelstumpfförmigen Fadenanlaufbereich (26) aufweist, an den sich ein im wesentlichen zylindrischer Fadenspeicherbereich (29) mit einer wulstfreien Unterkante (36) anschließt, wobei ein Faden (21) über ein Fadenzuführ-Leitelement (24) tangential an den Fadenanlaufbereich (26) der Fadenspeichertrommel (13) herangeführt wird und von einem Fadenabzugs-Leitelement (28) von dem Fadenspeicherbereich (29) tangential abgehoben wird, dadurch gekennzeichnet, daß das Fadenabzugs-Leitelement (28) zum Fadenspeicherbereich (29) derart angeordnet ist, daß der Faden (21) zumindest in einem Abstand von der Unterkante (36) des Fadenspeicherbereichs (29) abgehoben wird, der einer Strecke entlang der vertikalen Achse (39) entspricht, den der Faden (21) zwischen einem Eintritt (33) und einem Austritt (34) am im wesentlichen zylindrischen Fadenspeicherbereich (29) aufweist.

2. Fadenliefervorrichtung nach Anspruch 1, dadurch gekennzeichnet, daß das Fadenabzugs-Leitelement (28) zum Fadenspeicherbereich (29) derart angeordnet ist, daß der Faden (21) zumindest in einem Abstand zu der Unterkante (36) des Fadenspeicherbereichs (29) abgehoben wird, der zumindest einem an dem Fadenspeicherbereich (29) anliegenden Umschlingung (38) des Fadens (21) entspricht.

3. Fadenliefervorrichtung nach Anspruch 1 oder 2, dadurch gekennzeichnet, daß das Fadenabzugs-Leitelement (28) zum Fadenspeicherbereich (29) derart angeordnet ist, daß der Abstand zu der Unterkante (36) zumindest die Hälfte der Länge des Fadenspeicherbereiches (29) umfaßt.

4. Fadenliefervorrichtung nach einem der vorhergehenden Ansprüche, dadurch gekennzeichnet, daß das Fadenabzugs-Leitelement (28) nahe einem Trommelmantel (37) des Fadenspeicherbereiches (29) für einen tangentialen Fadenabzug angeordnet ist.

5. Fadenliefervorrichtung nach Anspruch 4, dadurch gekennzeichnet, daß das Fadenabzugs-Leitelement (28) zumindest in einem Abstand zu dem Trommelmantel (37) des Fadenspeicherbereichs (29) angeordnet ist, der kleiner als der halbe Durchmesser des Fadenspeicherbereiches (29) ist.

6. Fadenliefervorrichtung nach Anspruch 1, dadurch gekennzeichnet, daß der Fadenspeicherbereich (29) im Verhältnis zum Fadenanlaufbereich (26) lang ausgebildet ist.

7. Fadenliefervorrichtung nach Anspruch 6, dadurch gekennzeichnet, daß der Fadenspeicherbereich (29) wenigstens die 1,2-fache Länge des Fadenanlaufbereiches (26) aufweist.

8. Fadenliefervorrichtung nach Anspruch 1, dadurch gekennzeichnet, daß der Fadenspeicherbereich (29) die 1,5-fache Länge +/- 20% des Fadenanlaufbereiches (26) aufweist.

9. Fadenliefervorrichtung nach Anspruch 1, dadurch gekennzeichnet, daß der Fadenspeicherbereich (29) zylindrisch ausgebildet ist.

10. Fadenliefervorrichtung nach Anspruch 1, dadurch gekennzeichnet, daß der Fadenspeicherbereich (29) im wesentlichen zylindrisch ausgebildet ist und eine Konizität von weniger als 10° aufweist.

11. Fadenliefervorrichtung nach Anspruch 1, dadurch gekennzeichnet, daß die Fadenspeichertrommel (13) eine polierte Oberfläche aufweist oder eine verchromte Oberfläche aufweist.

12. Fadenliefervorrichtung nach Anspruch 1, dadurch gekennzeichnet, daß die Fadenspeichertrommel (13) als Hohlkörper ausgebildet ist.

13. Fadenliefervorrichtung nach Anspruch 1, dadurch gekennzeichnet, daß die Positionierung des Fadenzufuhr-Leitelementes (24) auf der Höhe des Fadenanlaufbereiches (26) vorgesehen ist und der Faden (21) im wesentlichen horizontal dem Fadenanlaufbereich (26) zuführbar ist.

14. Fadenliefervorrichtung nach Anspruch 1, dadurch gekennzeichnet, daß eine an den Fadenspeicherbereich (29) anliegende Umschlingung (38) zumindest den halben Umfang des Fadenspeicherbereiches (29) von einem Eintritt (33) bis zu einem Austritt (34) am Fadenspeicherbereich (29) umfaßt.

15. Fadenliefervorrichtung nach Anspruch 1, dadurch gekennzeichnet, daß nach dem Fadenabzug-Leitelement (28) in Fadentransportrichtung eine Fadenspannungs-Überwachungsvorrichtung (31) vorgesehen ist.

16. Fadenliefervorrichtung nach Anspruch 15, dadurch gekennzeichnet, daß die Fadenspannungs-Überwachungsvorrichtung (31), das Fadenabzugs-Leitelement (28), ein weiteres Fadenleitelement (41) und ein zwischen dem Fadenabzugs-Leitelement (28) und Fadenleitelement (41) an einer Geradführung (42) des Fadens (21) angreifendes Fühlerelement (43) aufweist.

17. Fadenliefervorrichtung nach Anspruch 16, dadurch gekennzeichnet, daß das Fühlerelement (43) um eine Schwenkachse (44) auslenkbar ist und den Faden (21) unter Spannung aus einer Geradführung (42) zwischen dem Fadenabzugs-Leitelement (28) und dem Fadenleitelement (41) auslenkbar ist.

18. Fadenliefervorrichtung nach Anspruch 16, dadurch gekennzeichnet, daß das Fühlerelement (43) als Kraftspeicher ausgebildet ist und der Faden (21) unter Spannung auslenkbar ist.

19. Fadenliefervorrichtung nach Anspruch 16, dadurch gekennzeichnet, daß das Fühlerelement (43) einen Hebelarm (52) mit einem abgeknickten Ende (46) aufweist, das am Faden (21) angreift und an einem gegen überliegenden Ende (47) eines zweiten Hebelarmes (53) eine Ausgleichsmasse (48) aufweist.

20. Fadenliefervorrichtung nach Anspruch 19, dadurch gekennzeichnet, daß die Ausgleichsmasse (48) an den zweiten Hebelarm (53) verschiebbar angeordnet ist.

21. Fadenliefervorrichtung nach Anspruch 16, dadurch gekennzeichnet, daß das Fühlerelement (43) ein Federelement als Kraftspeicherelement aufweist.

22. Fadenliefervorrichtung nach Anspruch 15, dadurch gekennzeichnet, daß die Fadenspannungs-Überwachungsvorrichtung (31) einen die Textilmaschine stillsetzenden Grenzschalter aufweist.

## Claims

1. Yarn delivery device for textile machines with a yarn storage drum (13) which is mounted rotatably, and can be driven, about an at least nearly vertical axis (39), and which has in its upper portion a shallow frustroconical yarn takeup region (26) adjoined by an essentially cylindrical yarn storage region (26) with a bead-free lower edge (36), wherein a yarn (21) is guided tangentially by a yarn feed guide element (24) onto the yarn takeup region (26) of the yarn storage drum (13) and is tangentially taken off from the yarn storage region (29) by a takeoff guide element (28), characterized in that the yarn takeoff guide element (28) is arranged with respect of the yarn storage region (29) such that the yarn (21) is taken off at least at a spacing, from the lower edge (36) of the yarn storage region (29), corresponding to a distance which the yarn (21) has along the vertical axis (39) between an entry (33) and an exit (34) on the essentially cylindrical yarn storage region (29).

2. Yarn delivery device according to Claim 1, characterized in that the yarn takeoff guide element (28) is arranged with respect to the yarn storage region (29) such that the yarn (21) is taken off at least at a spacingfrom the lower e3dge (36) of the yarn storage region (29) corresponding to at least one wrap (38) of the yarn (21) which abuts on the yarn storage region (29).

3. Yarn delivery device according to Claim 1 or 2, characterized in that the yarn takeoff guide element (28) is arranged with respect tot the yarn storage region (29) such that the distance to the lower edge (36) includes at least half the length of the yarn storage region (29).

4. Yarn delivery device according to one of the preceding Claims, characterized in that the yarn takeoff guide element (28) is arranged for a tangential yarn takeoff neat to the drum jacket (37) of the yarn storage region (29).

5. Yarn delivery device according to Claim 4, characterized in that the yarn takeoff guide element (28) is arranged at least at a spacing from the drum jacket (37) of the yarn storage region (29) which is smaller than half the diameter of the yarn storage region (29).

6. Yarn delivery device according to Claim 1, characterized in that the yarn storage region (29) is made long in relation to the yarn takeup region (26).

7. Yarn delivery device according to Claim 6, characterized in that the yarn storage region (29) has at least 1.2 times the length of the yarn takeup region (26).

8. Yarn delivery device according to Claim 1, characterized in that the yarn storage region (29) has 1.5 times the length, ± 20 %, of the yarn takeup region (26).

9. Yarn delivery device according to Claim 1, characterized in that the yarn storage region (29) is made cylindrical.

10. Yarn delivery device according to Claim 1, characterized in that the yarn storage region (29) is of essential cylindrical form and has a conicity of less than 10°.

11. Yarn delivery device according to Claim 1, characterized in that the yarn storage drum (13) has a polished or a chromium plated surface.

12. Yarn delivery device according to Claim 1, characterized in that the yarn storage drum (13) is formed as a hollow body.

13. Yarn delivery device according to Claim 1, characterized in that the positioning of the yarn feed guide element (24) is provided at the height of the yarn takeup region (26), and the yarn (21) can be fed to the yarn takeup region (26) essentially horizontally.

14. Yarn delivery device according to Claim 1, characterized in that a wrap (38) present on the yarn storage region (29) includes , from an entry (33) to, as far as an exit (34) from, the yarn storage region (29), at least half of the periphery of the yarn storage region (29).

15. Yarn delivery device according to Claim 1, characterized in that a yarn tension monitoring device (31) is provided after the yarn takeoff guide element (28) in the yarn transport direction.

16. Yarn delivery device according to Claim 5, characterized in that the yarn tension monitoring device (31) has sthe yarn takeoff guide element (28), a further yarn guide element (41), and a feeler element (43) which engages a straight run (42) of the yarn (21) between the yarn takeoff guide element (28) and the yarn guide element (41).

17. Yarn delivery device according to Claim 6, characterized in that the feeler element (43) can be deflected about a pivot axis (44), and the yarn (21) can be deflected, under tension, from a straight run (42) between the yarn takeoff guide element (28) and the yarn guide element (41).

18. Yarn delivery device according to Claim 16, characterized in that the feeler element (43) is formed as a force accumulator, and the yarn (21) can be deflected under tension.

19. Yarn delivery device according to Claim 6, characterized in that the feeler element (43) has a lever arm (52), with a bent end (46), which engages the yarn (21), and an equalizing mass (48) at an opposite ende (47) of a second lever arm (53).

20. Yarn delivery device according to Claim 19, characterized in that the equalizing mass (48) is displaceably arranged on the second lever arm (53).

21. Yarn delivery device according to Claim 16, characterized in that the feeler element (43) has a spring element as the force accumulator element.

22. Yarn delivery device according to Claim 15, characterized in that the yarn tension monitoring device (31) has a limit switch which stops the textile machine

## Revendications

1. Dispositif d'alimentation en fil pour machines textiles comprenant un tambour d'enroulement de fil (13) pouvant être entraîné et monté rotatif autour d'un axe (39) au moins approximativement vertical, lequel présente dans sa partie supérieure une zone tronconique plate de début de fil (26), sur laquelle se raccorde une zone d'enroulement de fil (29) essentiellement cylindrique avec un bord inférieur (36) dépourvu de bourrelet, un fil (21) étant approché tangentiellement de la zone de début de fil (26) du tambour d'enroulement de fil (13) par l'intermédiaire d'un élément de guidage d'amenée du fil (24) et étant soulevé tangentiellement de la zone d'enroulement de fil (29) par un élément de guidage de soulèvement de fil (28), caractérisé en ce que l'élément de guidage de soulèvement de fil (28) est disposé de telle sorte par rapport à la zone d'enroulement de fil (29) que le fil (21) soit soulevé au moins à une distance du bord inférieur (36) de la zone d'enroulement de fil (29) qui correspond à une longueur suivant l'axe vertical (39) que le fil (21) présente entre une entrée (33) et une sortie (34) sur la zone d'enroulement de fil (29) essentiellement cylindrique.

2. Dispositif d'alimentation en fil selon la revendication 1, caractérisé en ce que l'élément de guidage de soulèvement de fil (28) est disposé par rapport à la zone d'enroulement de fil (29) de telle sorte que le fil (21) soit soulevé au moins à une distance du bord inférieur (36) de la zone d'enroulement de fil (29) qui correspond au moins à un enroulement (38) du fil (21) en contact avec la zone d'enroulement de fil (29).

3. Dispositif d'alimentation en fil selon la revendication 1 ou 2, caractérisé en ce que l'élément de guidage de soulèvement de fil (28) est disposé par rapport à la zone d'enroulement de fil (29) de telle sorte que la distance au bord inférieur (36) inclue au moins la moitié de la longueur de la zone d'enroulement de fil (29).

4. Dispositif d'alimentation en fil selon l'une quelconque des revendications précédentes, caractérisé en ce que l'élément de guidage de soulèvement de fil (28) est disposé à proximité d'une enveloppe de tambour (37) de la zone d'enroulement de fil (29) pour un soulèvement tangentiel du fil.

5. Dispositif d'alimentation en fil selon la revendication 4, caractérisé en ce que l'élément de guidage de soulèvement de fil (28) est disposé au moins à une distance de l'enveloppe de tambour (37) de la zone d'enroulement de fil (29) qui est inférieure à la moitié du diamètre de la zone d'enroulement de fil (29).

6. Dispositif d'alimentation en fil selon la revendication 1, caractérisé en ce que la zone d'enroulement de fil (29) est longue par comparaison à la zone de début de fil (26).

7. Dispositif d'alimentation en fil selon la revendication 6, caractérisé en ce que la zone d'enroulement de fil (29) est d'au moins 1,2 fois la longueur de la zone de début de fil (26).

8. Dispositif d'alimentation en fil selon la revendication 1, caractérisé en ce que la zone d'enroulement de fil (29) est de 1,5 fois la longueur ± 20% de la zone de début de fil (26).

9. Dispositif d'alimentation en fil selon la revendication 1, caractérisé en ce que la zone d'enroulement de fil (29) est de forme cylindrique.

10. Dispositif d'alimentation en fil selon la revendication 1, caractérisé en ce que la zone d'enroulement de fil (29) est de forme essentiellement cylindrique et présente une conicité de moins de 10°.

11. Dispositif d'alimentation en fil selon la revendication 1, caractérisé en ce que le tambour d'enroulement de fil (13) présente une surface polie ou une surface chromée.

12. Dispositif d'alimentation en fil selon la revendication 1, caractérisé en ce que le tambour d'enroulement de fil (13) est conçu en tant que corps creux.

13. Dispositif d'alimentation en fil selon la revendication 1, caractérisé en ce que le positionnement de l'élément de guidage d'amenée du fil (24) est prévu à la hauteur de la zone de début de fil (26) et le fil (21) peut être amené essentiellement horizontalement à la zone de début de fil (26).

14. Dispositif d'alimentation en fil selon la revendication 1, caractérisé en ce qu'un enroulement (38) en appui contre la zone d'enroulement de fil (29) inclut au moins la moitié du pourtour de la zone d'enroulement de fil (29) depuis une entrée (33) jusqu'à une sortie (34) au niveau de la zone d'enroulement de fil (29).

15. Dispositif d'alimentation en fil selon la revendication 1, caractérisé en ce qu'après l'élément de guidage de soulèvement de fil (28), un dispositif de surveillance de la tension du fil (31) est prévu dans la direction de transport du fil.

16. Dispositif d'alimentation en fil selon la revendication 15, caractérisé en ce que le dispositif de surveillance de la tension du fil (31) comprend l'élément de guidage de soulèvement de fil (28), un autre élément de guidage de fil (41) et un élément de capteur (43) en prise entre l'élément de guidage de soulèvement de fil (28) et l'élément de guidage de fil (41) sur un guide droit (42) du fil (21).

17. Dispositif d'alimentation en fil selon la revendication 16, caractérisé en ce que l'élément de capteur (43) peut être dévié autour d'un axe de pivotement (44) et peut dévier le fil (21) sous tension hors d'un guide droit (42) entre l'élément de guidage de soulèvement de fil (28) et l'élément de guidage de fil (41).

18. Dispositif d'alimentation en fil selon la revendication 16, caractérisé en ce que l'élément de capteur (43) est conçu en tant qu'accumulateur d'énergie et en ce que le fil (21) peut être dévié sous tension.

19. Dispositif d'alimentation en fil selon la revendication 16, caractérisé en ce que l'élément de capteur (43) présente un bras de levier (52) avec une extrémité coudée (46), qui saisit le fil (21) et présente une masse d'équilibrage (48) au niveau d'une extrémité opposée (47) d'un deuxième bras de levier (53).

20. Dispositif d'alimentation en fil selon la revendication 19, caractérisé en ce que la masse d'équilibrage (48) est disposée de manière déplaçable sur le deuxième bras de levier (53).

21. Dispositif d'alimentation en fil selon la revendication 16, caractérisé en ce que l'élément de capteur (43) présente un élément de ressort en tant qu'élément accumulateur d'énergie.

22. Dispositif d'alimentation en fil selon la revendication 15, caractérisé en ce que le dispositif de surveillance de la tension du fil (31) présente un interrupteur de fin de course arrêtant la machine textile.
